# EUROPÄISCHE PATENTANMELDUNG

(11) **EP 0 191 129 A2**
(43) Veröffentlichungstag der Anmeldung: **20.08.1986**
(21) Anmeldenummer: 85106461.8
(22) Anmeldetag: 24.05.1985
(51) Int. Cl.: A61G 7/04

(54) **Kissen zur Verhinderung und Behandlung von Dekubitalgeschwüren**

(30) Priorität: 11.02.1985 DE 3504627
(71) Anmelder: AMOENA Medizin-Orthopädie-Technik GmbH, D-83064 Raubling (DE)
(72) Erfinder: Leyerer, Roland, Dipl.-Ing.(FH), D-8208 Kolbermoor (DE)
(74) Vertreter: Lorenz, Eduard

(57) **Zusammenfassung**

® Ein Kissen, das das Entstehen von Druckgeschwüren vermeidet und mit dem sich bereits vorhandene Druckgeschwüre behandeln lassen, weist eine Platte (4) auf, in der eine Magnetspule (5) angeordnet ist. Die Platte (4) ist durch eine mit dieser verbundene plattenförmige Schicht (3) aus einem viskoelastischen Kunststoff abgedeckt. Das Kissen kann von einem Überzug (2) aus textilem Material eingefaßt sein.

## Beschreibung

Die Erfindung betrifft ein Kissen zur Verhinderung und Behandlung von Dekubitalgeschwüren.

Bei bewegungsbehinderten Personen, die sich über längere Zeiten in im wesentlichen unveränderten Sitzstellungen oder Liegepositionen befinden, besteht die Gefahr, daß sich infolge mangelhafter Gewebsernährung durch Sitzen oder durch Liegen Dekubitalgeschwüre ausbilden können.

Aufgabe der Erfindung ist es daher, ein Kissen zu schaffen, das das Entstehen von Druckgeschwüren vermeidet und mit dem sich bereits vorhandene Druckgeschwüre behandeln lassen.

Zur Lösung dieser Aufgabe ist das erfindungsgemäße Kissen durch eine Platte gekennzeichnet, in der eine Magnetspule angeordnet ist und die durch eine mit dieser verbundene plattenförmige Schicht aus einem viskoelastischen Kunststoff abgedeckt ist.

Die Erfindung geht von der überraschenden Erkenntnis aus, daß sich mit einer Magnetfeldtherapie chronisch-entzündliche und degenerativ-entzündliche Prozesse, Traumata, Sauerstoffmangelerscheinungen, Knochendefekte und ähnliche Schäden erfolgreich behandeln lassen. Bei dieser Magnetfeldtherapie werden wir zu behandelnden Körperteile einem pulsierenden Magnetfeld mit extrem geringer Frequenz im Bereich von 1 - 50 Hertz, vorzugsweise 8 Hertz, ausgesetzt. Dieses pulsierende Magnetfeld hat eine massageähnliche Wirkung, die sich überraschenderweise zur Prophylaxe und Therapie von Dekubitalgeschwüren bei bewegungsbehinderten Personen in lang andauernden Sitz- bzw. Liegepositionen mit gutem Erfolg anwenden läßt. Um diese Magnetfeldtherapie bei gefährdeten Personen und bei Personen mit Dekubitalgeschwüren anwenden zu können, weist das erfindungsgemäße Kissen eine die Magnetspule abdeckende plattenförmige Schicht aus einem viskoelastischen Kunststoff auf, die einen guten Druckausgleich herstellt und eine entspannte Stellung der zu behandelnden Person bzw. der zu behandelnden Körperteile schafft, in der das pulsierende Magnetfeld seine durchblutungsfördernde, den Stoffwechsel aktivierende und die Sauerstoffzufuhr fördernde Wirkung voll entfalten kann.

Zweckmäßigerweise besteht die Platte aus einer Bodenplatte aus hartem Kunststoff, die mit einer Schicht aus Schaumkunststoff verbunden ist, die mehrfach dicker als die Bodenplatte ist und in die die ringförmige Magnetspule mit zu der Bodenplatte rechtwinkeliger Mittelachse eingebettet ist.

Die Schicht aus visko-elastischem Kunststoff besteht in besonders vorteilhafter Weise aus einem Zweikomponenten-Silikon-Kunststoff, der weich-plastisch eingestellt und von einer Kunststofffolie eingefaßt ist. Die Schicht weist ein gutes elastisch-plastisches Verhalten auf und hat nach ihrer Entlastung das Bestreben, aufgrund der Kriech- und Relaxationseigenschaften in ihren unverformten Ausgangszustand zurückzukehren. Die Weichheit des Zweikomponenten-Silikonkautschuks wird so eingestellt, daß er eine ausreichende plastische Nachgiebigkeit besitzt, die eine ausreichende Seitenfestigkeit gewährt, ohne das Gefühl zu vermitteln, auf einer schwabbeligen Unterlage zu sitzen.

Da ein weich eingestellter Zweikomponenten-Silikonkautschuk eine ölige Oberfläche besitzt, wird er zweckmäßigerweise von einer Polyurethanfolie eingefaßt, die eine griffige und gut anfaßbare Hülle schafft.

Das Kissen selbst ist mit einem Anschluß für ein Kabel versehen, das zu einem Generator führt, der den das pulsierende Magnetfeld erzeugenden Strom liefert.

Das erfindungsgemäße Kissen wird in seinen Abmessungen dem jeweiligen Verwendungszweck angepaßt. Für Rollstuhlfahrer hat es die Form üblicher Sitzkissen. Der Rollstuhlfahrer kann zur Magnetfeldbehandlung selbst das Kissen an den Generator anschließen und damit mit der gewünschten Häufigkeit die Behandlung durchführen.

Für bettlägerige Patienten kann das Kissen in eine entsprechende Ausgleichsmatratze eingebaut werden.

Ein Ausführungsbeispiel des erfindungsgemäßen Kissens wird nachstehend anhand der Zeichnung näher erläutert, in deren einziger Figur ein Schnitt durch ein Kissen dargestellt ist.

Das Kissen besteht aus einer stützenden rechteckigen oder quadratischen Bodenplatte 6 aus einem ausreichend festen und zähen Kunststoff. Mit der Bodenplatte 6 ist eine Schicht 4 aus Schaumkunststoff, vorzugsweise Polyurethanschaum, verbunden, in die eine Ringspule 5 eingebettet ist. Diese Ringspule kann aus einem Kupferdraht mit einem Durchmesser von etwa einem Millimeter bestehen, der zu seiner Isolierung lackiert ist. Die Spule kann beispielsweise etwa 100 Windungen aufweisen. Die Enden der Spule sind mit einem Anschluß 1 für das Generatorkabel verbunden, der seitlich an dem Kissen angeordnet ist und aus einem üblichen Stecker bestehen kann.

Mit der Kunststoffschaumschicht 4 ist die etwa gleichdicke Schicht aus Zweikomponenten-Silikonkautschuk 3 verbunden, die in eine Hülle aus Polyurethanfolie eingeschweißt ist. Die Verbindung kann durch eine Verklebung hergestellt werden. Das aus der Bodenplatte 6 und den plattenförmigen Schichten 3, 4 aufgebaute Kissen ist auf seiner Oberseite durch einen Bezugsstoff 2 mit gerippter Oberfläche versehen. Der Bezug faßt zweckmäßigerweise das Kissen vollständig ein und ist zum Wechseln mit seitlichen Reißverschlüssen versehen.

## Patentansprüche

1. Kissen zur Verhinderung und Behandlung von Dekubitalgeschwüren,
gekennzeichnet durch eine Platte (4), in der eine Magnetspule (5) angeordnet ist und die durch eine mit dieser verbundene plattenförmige Schicht (3) aus einem viskoelastischen Kunststoff abgedeckt ist.

2. Kissen nach Anspruch 1, dadurch gekennzeichnet, daß die Platte aus einer Bodenplatte (6) aus hartem Kunststoff und einer mit dieser verbundenen Schicht aus Schaumkunststoff (4) besteht, die mehrfach dicker als die Bodenplatte (6) ist und in die die ringförmige Magnetspule (5) mit zu der Bodenplatte (6) rechtwinkeliger Mittelachse eingebettet ist.

3. Kissen nach Anspruch 1 oder 2, dadurch gekennzeichnet, daß die Schicht (3) aus viskoelastischem Kunststoff aus einem Zweikomponenten-Silikonkautschuk besteht, der weich-plastisch eingestellt und von einer Kunststoffolie eingefaßt ist.

4. Kissen nach Anspruch 3, dadurch gekennzeichnet, daß die einfassende Kunststoffolie eine Polyurethanfolie ist.

5. Kissen nach einem der Ansprüche 1 bis 4, dadurch gekennzeichnet, daß es von einem Überzug (2) aus textilem Material eingefaßt ist.

6. Kissen nach Anspruch 5, dadurch gekennzeichnet, daß der Bezugsstoff auf seiner Oberseite ein Rippenmuster aufweist.
